# EUROPÄISCHE PATENTSCHRIFT

(11) **EP 2 247 860 B1**
(45) Veröffentlichungstag und Bekanntmachung des Hinweises auf die Patenterteilung: **20.04.2016**
(21) Anmeldenummer: 10704761.5
(22) Anmeldetag: 17.02.2010
(51) Int. Cl.: F15B 15/12

(54) **DREHANTRIEBSVORRICHTUNG**
ROTARY ACTUATOR
ACTIONNEUR ROTATIF

(30) Priorität: 04.03.2009 DE 102009011764
(43) Veröffentlichungstag der Anmeldung: 10.11.2010
(73) Patentinhaber: FESTO AG & Co. KG, 73734 Esslingen (DE)
(72) Erfinder: THORWART, Gerhard, 70794 Filderstadt (DE); ARMBRUSTER, Rainer, 72141 Walddorfhäslach (DE)
(74) Vertreter: Patentanwälte Magenbauer & Kollegen Partnerschaft mbB
(86) Internationale Anmeldenummer: PCT/EP2010/000972
(87) Internationale Veröffentlichungsnummer: WO 2010/099868

(56) Entgegenhaltungen:
- EP-A2- 1 591 194
- WO-A1-2008/075481
- DE-A1-102006 015 478
- JP-A- 2007 127 160

## Beschreibung

Die Erfindung betrifft eine Drehantriebsvorrichtung, mit einem Vorrichtungsgehäuse, in dem Antriebsmittel angeordnet sind, die mit einem bezüglich dem Vorrichtungsgehäuse drehbar gelagerten Abtriebsteil in Drehantriebsverbindung stehen, wobei das Abtriebsteil einen Abtriebsteller aufweist, der über zumindest einen Teil seiner axialen Länge in einer radial auβen vom Vorrichtungsgehäuse umgebenen Lageraufnahme angeordnet ist, wobei er radial außen von mindestens einer ringförmigen Wälzlagereinheit konzentrisch umschlossen ist, die eine Lagerbaugruppe bestehend aus einer Vielzahl von über den Umfang des Abtriebstellers verteilten Wälzelementen, einer zur radialen Abstützung der Wälzelemente bezüglich dem Abtriebsteller dienenden ringförmigen inneren Laufflächenanordnung und einer zur radialen Abstützung der Wälzelemente bezüglich dem Vorrichtungsgehäuse dienenden ringförmigen äußeren Laufflächenanordnung aufweist, wobei die gesamte Lagerbaugruppe axial innerhalb der Lageraufnahme des Vorrichtungsgehäuses aufgenommen ist, derart, dass die gesamte äußere Laufflächenanordnung von dem die Lageraufnahme radial außen begrenzenden Begrenzungs-Wandabschnitt des Vorrichtungsgehäuses umschlossen und abgestützt ist.

Eine aus dem Patent Abstracts of Japan zur JP 2007/127160 A bekannte Drehantriebsvorrichtung enthält zwei in einem Vorrichtungsgehäuse alternierend hin und her bewegbare Zahnstangen, die als Antriebsmittel mit einem Abtriebsteil zusammenwirken, um dieses hin und her gehend in Rotation zu versetzen. Das Abtriebsteil verfügt über eine mit den Zahnstangen in Eingriff stehende Abtriebswelle und einen stirnseitig daran angeformten, dem Kraftabgriff dienenden Abtriebsteller. Zur Drehlagerung ist eine den Abtriebsteller konzentrisch umgebende Wälzlagereinheit vorhanden, die eine Abstützung bezüglich dem Vorrichtungsgehäuse bewirkt. Die Wälzlagereinheit umfasst eine Lagerbaugruppe bestehend aus einer integral am Außenumfang des Abtriebstellers angeformten ringförmigen inneren Laufflächenanordnung, einer an einem zusätzlichen Lagerring ausgebildeten ringförmigen äußeren Laufflächenanordnung und einer Vielzahl von Wälzelementen, die sich an den beiden Laufflächenanordnungen abstützen. Der Lagerring ist in eine axial offene Lageraufnahme des Vorrichtungsgehäuses eingesetzt, ragt aber ein Stück weit aus dieser Lageraufnahme heraus, ebenso die Lagerbaugruppe.

Aus der WO 2008/075481 A1 und dem Patent Abstracts of Japan zur zugehörigen prioritätsbegründenden JP 2008/157289 A ist eine Drehantriebsvorrichtung ähnlichen Aufbaus bekannt, bei der allerdings der Abtriebsteller mehrteilig ausgebildet ist, so dass sich eine Unterteilung in einen einstückig mit der Abtriebswelle ausgebildeten Flanschabschnitt und einen drehfest mit diesem Flanschabschnitt verbundenen Lagerabschnitt ergibt. Zur Drehlagerung des Abtriebsteils dienende Wälzelemente sind zwischen dem Lagerabschnitt und einen konzentrisch dazu angeordneten, am Vorrichtungsgehäuse befestigten Lagerring angeordnet.

Die EP 1 591 194 A2 offenbart eine Drehantriebsvorrichtung der eingangs genannten Art, bei der ein säulenförmiger Tisch in einem Gehäuse drehbar gelagert ist. Die zur Drehlagerung dienende Lagerbaugruppe ist dabei zur Gänze innerhalb einer Lageraufnahme des Gehäuses angeordnet.

Die DE 195 11 488 C2 beschreibt eine als Schwenkkolbenmotor bezeichnete Drehantriebsvorrichtung, deren Abtriebsteil wellenförmig ausgebildet ist und durch einen fluidbeaufschlagbaren Schwenkkolben in Rotation versetzt werden kann. Ein Abtriebsteller, an dem sich Komponenten mit größeren Abmessungen fixieren lassen könnten, ist bei dieser Drehantriebsvorrichtung nicht vorhanden.

Schließlich beschreibt die DE 10 2006 015 478 A1 spezielle Ausführungsformen einer Wälzlagereinheit, bei der die mit den Wälzelementen kooperierenden Laufflächenanordnungen an relativ dünnen drahtförmigen Lagerringen ausgebildet sind.

Die beiden eingangs zuerst diskutierten Drehantriebsvorrichtungen ermöglichen es zwar, an ihrem einen relativ großen Durchmesser aufweisenden Abtriebsteller Komponenten mit gröβeren Abmessungen zu fixieren und diese zu einer Drehbewegung anzutreiben. Es besteht jedoch das Problem einer Überlastung der zur Drehlagerung eingesetzten Wälzlagereinheiten, wenn die anzutreibenden Komponenten ein hohes Gewicht haben oder aus sonstigen Gründen mit großen Kräften auf das Abtriebsteil einwirken. Vor allem Kräfte, die mit relativ großem Abstand zur Längsachse des Abtriebsteils angreifen, können aufgrund der hier entstehenden Kippmomente einen unerwünschten Verschleiß zur Folge haben.

Es ist die Aufgabe der vorliegenden Erfindung, eine Drehantriebsvorrichtung zu schaffen, die bei kompakten Abmessungen für hohe Belastungen ausgelegt ist.

Zur Lösung dieser Aufgabe ist in Verbindung mit den eingangs genannten Merkmalen vorgesehen, dass die innere Laufflächenanordnung an zwei axial beabstandeten drahtförmigen inneren Lagerringen ausgebildet ist, von denen sich ein dem Boden der Lageraufnahme zugeordneter hinterer innerer Lagerring direkt am Abtriebsteller abstützt, während sich ein diesem hinteren inneren Lagerring vorgelagerter vorderer innerer Lagerring indirekt am Abtriebsteller abstützt, indem er sich direkt an einem Einstellring abstützt, der koaxial auf den Abtriebsteller aufgesetzt ist.

Auf diese Weise wird der Abtriebsteller durch die Wälzlagereinheit weiterhin im Bereich seines radial nach außen orientierten Außenumfanges abgestützt, so dass insofern gute Voraussetzungen für die Aufnahme hoher Kippkräfte geschaffen sind. Hinzu kommt aber, dass die Lagerbaugruppe vollständig im Innern der Lageraufnahme des Vorrichtungsgehäuses untergebracht ist und radial außen von dem die Lageraufnahme umgrenzenden Begrenzungs-Wandabschnitt abgestützt wird. Man erreicht auf diese Weise eine sehr hohe Kippbelastbarkeit in Verbindung mit äußerst kompakten Abmessungen. Ferner ist die innere Laufflächenanordnung an zwei axial beabstandeten drahtförmigen inneren Lagerringen ausgebildet. Bei diesen inneren Lagerringen erfolgt eine dahingehende Aufteilung, dass sich ein hinterer innerer Lagerring direkt am Abtriebsteller abstützt, während ein diesbezüglich axial vorgelagerter vorderer Lagerring nur indirekt auf den Abtriebsteller einwirkt, indem er sich an einem Einstellring abstützt, welcher koaxial auf den Abtriebsteller montiert ist.

Vorteilhafte Weiterbildungen der Erfindung gehen aus den Unteransprüchen hervor.

Vorzugsweise besteht sowohl die äußere Laufflächenanordnung als auch die innere Laufflächenanordnung aus mehreren, insbesondere jeweils zwei axial beabstandeten drahtförmigen Lagerringen, so dass die Wälzelemente einerseits von äußeren Lagerringen und andererseits von inneren Lagerringen abgestützt werden. Diese Lagerringe ermöglichen eine äußerst kompakte Ausgestaltung der Wälzlagereinheit und ermöglichen eine dahingehende Auslegung, dass sowohl axial als auch radial auf das Abtriebsteil einwirkende Kräfte zuverlässig abgestützt werden. Der konzeptionelle Aufbau kann insbesondere demjenigen entsprechen, wie er in der eingangs schon erwähnten DE 10 2006 015 478 A1 erläutert ist. Man kann somit trotz insgesamt relativ geringer Außenabmessungen relativ große Lagerdurchmesser realisieren.

Die gegebenenfalls vorhandenen zwei äußeren Lagerringe werden zweckmäßigerweise durch den Begrenzungs-Wandabschnitt des Vorrichtungsgehäuses abgestützt.

Es besteht die Möglichkeit, den Einstellring so auszubilden und anzuordnen, dass durch Veränderung seiner bezüglich dem Abtriebsteller eingenommenen axialen Relativlage die Vorspannung der Lagerbaugruppe einstellbar ist. Man kann auf diese Weise eine Justierung vornehmen, die eine sowohl axial als auch radial spielfreie Drehlagerung ermöglicht.

Zweckmäßigerweise ist der Einstellring auf den Abtriebsteller aufgeschraubt.

Um die Wälzelemente in der Umfangsrichtung des Abtriebstellers in ihrer Relativlage zueinander zu fixieren, kann die Lagerbaugruppe einen ebenfalls vollständig innerhalb der Lageraufnahme angeordneten ringförmigen Lagerkäfig aufweisen.

Die Drehantriebsvorrichtung ist vorzugsweise für fluidische Betätigung ausgelegt. Die Antriebsmittel können durch Fluidkraft aktiviert werden und rufen durch Kooperation mit dem Abtriebsteil dessen Drehbewegung um seine Längsachse hervor. Prinzipiell wären allerdings auch elektrisch aktivierbare Antriebsmittel denkbar.

Der die Lageraufnahme radial außen umschließende Begrenzungs-Wandabschnitt ist zweckmäßigerweise ein einstückiger Bestandteil der Gehäusewand des Vorrichtungsgehäuses, so dass die auf die Wälzlagereinheit einwirkenden externen Kräfte optimal in das Vorrichtungsgehäuse abgeleitet werden. Die Gehäusewand begrenzt zweckmäßigerweise einen die Antriebsmittel zumindest teilweise aufnehmenden Antriebsraum. Es kann insbesondere vorgesehen sein, dass die Gehäusewand in mehrere in Achsrichtung der Drehachse des Abtriebsteils aufeinanderfolgend angeordnete Wandelemente unterteilt ist, die gemeinsam den mindestens einen Antriebsraum begrenzen und von denen eines den Begrenzungs-Wandabschnitt trägt.

Bei einer Ausgestaltung als durch Fluidkraft betätigbare Drehantriebsvorrichtung können die Antriebsmittel beispielsweise nach dem Zahnstange-Ritzel-Konzept arbeiten oder vorzugsweise mindestens einen durch Fluidbeaufschlagung zu einer hin und her gehenden Schwenkbewegung antreibbaren Schwenkkolben beinhalten.

Insbesondere für Drehantriebsvorrichtungen mit kleineren Abmessungen empfiehlt sich ein einteiliger Abtriebsteller. Vorzugsweise bei größer bauenden Drehantriebsvorrichtungen wird auf einen zweiteiligen Abtriebsteller zurückgegriffen, der über einen mit der Abtriebswelle verbundenen Flanschabschnitt verfügt und einen, insbesondere lösbar, mit dem Flanschabschnitt verbundenen Lagerabschnitt. Die Wälzlagereinheit kooperiert in diesem Fall zweckmäßigerweise mit dem Lagerabschnitt. Letzterer kann den Flanschabschnitt von vorne her haubenartig übergreifen.

Nachfolgend wird die Erfindung anhand der beiliegenden Zeichnung näher erläutert. In dieser zeigen:
- Figur 1: in perspektivischer Darstellung eine bevorzugte Ausführungsform der Drehantriebsvorrichtung, die mit einem zweiteiligen Abtriebsteller ausgestattet ist,
- Figur 2: einen Längsschnitt gemäß Schnittlinie II-II durch die Drehantriebsvorrichtung aus Figur 1 in perspektivischer Darstellung,
- Figur 3: einen Längsschnitt der Drehantriebsvorrichtung aus Figur 1 in einer bezüglich Figur 2 um 90° versetzten Schnittebene,
- Figur 4: eine teilweise als Explosionsdarstellung ausgeführte perspektivische Abbildung der Drehantriebsvorrichtung aus Figuren 1 bis 3,
- Figur 5: einen mit der Figur 3 vergleichbaren Längsschnitt durch eine mit einem einteiligen Abtriebsteller ausgestattete weitere Ausführungsform der Drehantriebsvorrichtung.

Sofern im einzelnen keine anderen Angaben gemacht werden, bezieht sich die nachfolgende Beschreibung auf alle in der Zeichnung abgebildeten Ausführungsbeispiele.

Die insgesamt mit Bezugsziffer 1 bezeichnete Drehantriebsvorrichtung verfügt über ein durch Antriebsmittel 2 zu einer Drehbewegung um eine Drehachse 3 antreibbares Abtriebsteil 4. Die Ausführungsbeispiele ermöglichen die Erzeugung einer oszillierenden, hin und her gehenden Drehbewegung, wenngleich prinzipiell auch eine Bauform zur Generierung einer unidirektionalen, bei Bedarf auch schrittweisen Drehbewegung möglich wäre.

Das Abtriebsteil 4 verfügt über einen zu der Drehachse 3 konzentrischen Abtriebsteller 5, der bevorzugt scheibenförmig gestaltet ist und an dem sich eine nicht weiter abgebildete, zu einer Dreh- oder Schwenkbewegung antreibbare Komponente beliebiger Art fixieren lässt. Um dieses Fixieren zu ermöglichen, ist der Abtriebsteller 5 mit einer geeigneten Befestigungsschnittstelle 6 ausgestattet, die beispielsweise aus einer Mehrzahl von in einem geeigneten Muster verteilten Befestigungslöchern besteht.

Die Drehantriebsvorrichtung 1 verfügt über ein Vorrichtungsgehäuse 7, das eine Gehäusewand 8 aufweist, die mindestens einen die schon erwähnten Antriebsmittel 2 wenigstens zum Teil aufnehmenden Antriebsraum 12 umgrenzt. Exemplarisch sind die Antriebsmittel 2 in ihrer Gesamtheit innerhalb des Antriebsraumes 12 untergebracht.

Das Abtriebsteil 4 ist zur Ermöglichung einer Drehbewegung an dem Vorrichtungsgehäuse 7 drehbar gelagert. Es taucht zumindest mit einem Teil seiner Länge in das Vorrichtungsgehäuse 7 ein, wobei es zweckmäßigerweise so ausgebildet ist, dass es das Vorrichtungsgehäuse 7 - wie beim Ausführungsbeispiel - vollständig durchsetzt. Hierbei erstreckt sich das Abtriebsteil 4 auch in den Antriebsraum 12 hinein, exemplarisch sogar durch den Antriebsraum 12 hindurch, wo es mit den Antriebsmitteln 2 in einer geeigneten Weise in Drehantriebsverbindung steht.

Bevorzugt hat das Abtriebsteil 4 eine Längsgestalt und verfügt über eine Längsachse 13, die bei Ausführung der Drehbewegung die Drehachse 3 bildet. Zweckmäßigerweise umfasst das Abtriebsteil 4 eine das Vorrichtungsgehäuse 7 ganz oder teilweise durchsetzende Abtriebswelle 14, die an einem ihrer beiden Endabschnitte den Abtriebsteller 5 trägt.

Der Abtriebsteller 5 ist im Bereich einer im folgenden als Vorderseite 15 bezeichneten Außenseite des Vorrichtungsgehäuses 7 angeordnet. Ein dem Abtriebsteller 5 entgegengesetzter rückwärtiger Endabschnitt 16 der Abtriebswelle 14 ragt an einer der Vorderseite 15 entgegengesetzten Rückseite 17 des Vorrichtungsgehäuses 7 aus letzterem heraus. Durch erste und zweite Drehlagermittel 18a, 18b ist das Abtriebsteil 4 bezüglich dem Vorrichtungsgehäuse 7 drehbar gelagert und axial abgestützt, wobei die ersten Drehlagermittel 18a im Bereich der Vorderseite 15 und die zweiten Drehlagermittel 18b im Bereich der Rückseite 17 angeordnet sind. Während die ersten Drehlagermittel 18a zwischen dem Abtriebsteller 15 und der Gehäusewand 8 angeordnet sind, sitzen die zweiten Drehlagermittel 18b zwischen der Gehäusewand 8 und der Abtriebswelle 14.

Mittels den ersten Drehlagermitteln 18a ist das Abtriebsteil 4 zugleich sowohl radial als auch axial bezüglich dem Vorrichtungsgehäuse 7 abgestützt. Die zweiten Drehlagermittel 18b können sich somit auf eine radiale Abstützung beschränken und sind insbesondere als Radial-Wälzlagermittel ausgebildet, die die Abtriebswelle 14 konzentrisch umschließen.

Die Antriebsmittel 2 umfassen bei den Ausführungsbeispielen jeweils einen sogenannten Schwenkkolben 22, der von der Abtriebswelle 14 drehfest durchsetzt ist und mindestens einen radial abstehenden, dichtend an der Begrenzungsfläche des Antriebsraumes 12 anliegenden Schwenkflügel 23 aufweist. Alternativ könnte der Schwenkkolben 22 auch einstückig mit der Abtriebswelle 14 ausgebildet sein.

Gemeinsam mit einem aus der Zeichnung nicht ersichtlichen Raumteiler unterteilt der Schwenkkolben 22 den Antriebsraum 12 in zwei Arbeitskammern 24a, 24b, die mit je einem von zwei zu einer Außenfläche des Vorrichtungsgehäuses 7 ausmündenden Steuerkanälen 25a, 25b kommunizieren, durch die hindurch eine gesteuerte Fluidbeaufschlagung der beiden Arbeitskammern 24a, 24b möglich ist, so dass der Schwenkkolben 22 zu einer Schwenkbewegung angetrieben wird, aus der die Drehbewegung des mit dem Schwenkkolben 22 bewegungsgekoppelten Abtriebsteils 4 resultiert.

Bei einer nicht dargestellten Ausführungsform enthalten die Antriebsmittel 2 eine oder zwei Zahnstangen, die mit einem drehfest mit der Abtriebswelle 14 verbundenen Ritzel kämmen und die durch Fluidbeauf schlagung zu einer Linearbewegung antreibbar sind, die durch den Verzahnungseingriff in eine Rotationsbewegung des Abtriebsteils 4 umgewandelt wird.

Als Antriebsfluid für die Drehantriebsvorrichtung 1 wird insbesondere Druckluft verwendet, wenngleich sich auch andere gasförmige oder flüssige Medien eignen. Außerdem wäre es möglich, die Antriebsmittel 2 elektrisch betätigbar auszubilden, beispielsweise in Gestalt eines elektrischen Servomotors oder Schrittmotors.

An dem aus dem Vorrichtungsgehäuse 7 herausragenden rückwärtigen Endabschnitt 16 der Abtriebswelle 14 kann ein die Drehbewegung mitmachendes Anschlagelement 25 angeordnet sein, mit dem sich der Drehwinkel des Abtriebteils 4 mechanisch begrenzen lässt, indem es mit mindestens einem nicht weiter abgebildeten, am Vorrichtungsgehäuse 7 angeordneten Gegenanschlagmittel kooperiert.

Im Bereich seiner Vorderseite 15 weist das Vorrichtungsgehäuse 7 eine axial orientierte Ausnehmung auf, die im folgenden als Lageraufnahme 25 bezeichnet sei. Die Lageraufnahme 25 ist zur Vorderseite 15 des Vorrichtungsgehäuses 7 hin offen und rückseitig von einem im folgenden als Boden-Wandabschnitt 26 bezeichneten Abschnitt der Gehäusewand 8 begrenzt. Ein ausgehend von dem Boden-Wandabschnitt 26 kragenartig zur Vorderseite 15 hin abstehender ringförmiger Begrenzungs-Wandabschnitt 27 der Gehäusewand 8 begrenzt die Lageraufnahme 25 peripher, also im radial außen liegenden Bereich.

Der Boden-Wandabschnitt 26 ist mit einer zentralen Durchbrechung 28 versehen, durch die die Abtriebswelle 14 hindurchgreift.

Mit einem Teil seiner axialen Länge ist der Abtriebsteller 5 in der Lageraufnahme 25 angeordnet. Er ragt ein Stück weit axial nach vorne aus der Lageraufnahme 25 heraus und überragt insofern die vordere Stirnfläche 32 des Begrenzungs-Wandabschnittes 27. Abweichend hiervon könnte der Abtriebsteller 5 auch vollständig versenkt in der Lageraufnahme 25 untergebracht sein.

Die oben erwähnten ersten Drehlagermittel 18a sind als ringförmige Wälzlagereinheit 33 ausgeführt, die den Abtriebsteller 5 konzentrisch umschließt. Die Wälzlagereinheit 33 stützt sich radial innen am Abtriebsteller 5 und radial außen an der Innenfläche des ringförmigen Begrenzungs-Wandabschnittes 27 ab. Die gesamte Abstützung findet folglich axial innerhalb der Lageraufnahme 25 statt, so dass die in das Abtriebsteil 4 eingeleiteten Kräfte optimal vom Vorrichtungsgehäuse 7 aufgenommen werden können, auch wenn es sich um sehr hohe Kräfte handelt. Folglich kann die Drehantriebsvorrichtung 1 für die Bewegung schwerer Lasten eingesetzt werden, ohne einer besonderen Verschleißproblematik zu unterliegen.

Die Wälzlagereinheit 33 verfügt über eine sich aus mehreren Komponenten zusammensetzende Lagerbaugruppe 34. Zu dieser Lagerbaugruppe 34 gehört eine Vielzahl von einzeln Wälzelementen 35, die beim Ausführungsbeispiel von Kugelkörpern gebildet sind, beispielsweise aber auch kreiszylindrisch geformt sein könnten. Die Wälzelemente 35 sind entlang einer Kreislinie aufeinanderfolgend um den Abtriebsteller 5 herum verteilt angeordnet und werden zweckmäßigerweise durch einen ebenfalls zu der Lagerbaugruppe 34 gehörenden ringförmigen Lagerkäfig 36 in vorbestimmtem Abstand zueinander gehalten. Der Lagerkäfig 36 kann beispielsweise ein eine Ringgestalt aufweisendes bandförmiges Element sein, das in seiner Umfangsrichtung vielfach gelocht ist, wobei die Löcher Aufnahmesitze bilden, in denen jeweils ein Wälzelement 35 drehbeweglich fixiert ist.

Der Lagerkäfig 36 ist optional. Er kann außerdem auch durch andere Mittel realisiert sein.

Weitere Komponenten der Lagerbaugruppe 34 sind eine ringförmige innere Laufflächenanordnung 37 und eine diesbezüglich einen größeren Durchmesser aufweisende ringförmige äußere Laufflächenanordnung 38. An diesen Laufflächenanordnungen 37, 38 liegen die Wälzelemente 35 an und wälzen sich daran ab, wenn das Abtriebsteil 4 seine Drehbewegung ausführt.

Vorzugsweise bestehen die beiden Laufflächenanordnungen 37, 38 jeweils aus wenigstens zwei axial beabstandeten Einzellaufflächen. Diese Einzellaufflächen sind, im Querschnitt gesehen, insbesondere in den Eckbereichen eines Quadrates angeordnet, so dass jedes Wälzelement 35 an vier um 90° zueinander versetzten Umfangsabschnitten abgestützt wird.

Die gesamte Lagerbaugruppe 34 ist axial innerhalb der Lageraufnahme 25 angeordnet und wird radial außen komplett von dem Begrenzungs-Wandabschnitt 27 umschlossen. Dies hat insbesondere zur Folge, dass die gesamte äußere Laufflächenanordnung 38 von dem die Lageraufnahme 25 radial außen begrenzenden Begrenzungs-Wandabschnitt 27 umschlossen und abgestützt ist.

In besonders vorteilhafter Weise sind die inneren und äußeren Laufflächenanordnungen 37, 38 beim Ausführungsbeispiel von jeweils mehreren drahtförmig ausgebildeten Lagerringen 42, 43 gebildet. Die äußere Laufflächenanordnung 38 ist an zwei axial beabstandet zueinander angeordneten äußeren Lagerringen 42 ausgebildet, die zu der Lagerbaugruppe 34 gehören und radial zwischen der Anordnung von Wälzelementen 35 und dem ringförmigen Begrenzungs-Wandabschnitt 27 angeordnet sind. Die äußeren Lagerringe 42 stützen sich also jeweils radial innen an dem Begrenzungs-Wandabschnitt 27 ab und definieren jeweils eine von zwei die äußere Laufflächenanordnung 38 bildenden äußeren, Einzellaufflächen.

Zur einfachen Fixierung der äußeren Lagerringe 42 ist in die radiale Innenfläche des Begrenzungs-Wandabschnittes 27 zweckmäßigerweise eine zum Abtriebsteller 5 konzentrische äußere Ringnut 44 ausgebildet, in der die äußeren Lagerringe 42 aufgenommen sind, wobei sich je einer der äußeren Lagerringe 42 in einem der beiden eckförmigen Übergangsbereiche zwischen dem Nutgrund und den Nutflanken der Ringnut 44 abstützt.

Die innere Laufflächenanordnung 37 besteht zweckmäßigerweise ebenfalls aus zwei (inneren) Einzellaufflächen, die von jeweils einem von zwei drahtförmigen inneren Lagerringen 43 definiert sind, die sich mit axialer Beabstandung radial außen am Abtriebsteller 5 abstützen. Allerdings stützt sich lediglich der näher zur Rückseite 17 liegende hintere innere Lagerring 43a direkt am Abtriebsteller 4 ab. Der diesem hinteren inneren Lagerring 43a axial vorgelagerte vordere innere Lagerring 43b hingegen stützt sich unter Zwischenschaltung eines Einstellringes 45 lediglich indirekt an dem Abtriebsteller 5 ab. Diese Maßnahme ermöglicht es, die interne Vorspannung der Lagerbaugruppe 34 und somit das Lagerspiel der Wälzlagereinheit 33 einzustellen.

Im konkreten Ausführungsbeispiel ist ein bezüglich des Abtriebtellers 5 separater Einstellring 45 konzentrisch auf den Abtriebsteller 5 aufgeschraubt, zu welchem Zweck am Außenumfang des Abtriebtellers 5 und am Innenumfang des Einstellringes 45 miteinander in Gewindeeingriff stehende Gewindemittel 46 ausgebildet sind. Durch Verdrehen relativ zum Abtriebsteller 5 kann die bezüglich dem Abtriebsteller 5 eingenommene axiale Relativposition des Einstellringes 45 justiert werden. Da sich der vordere innere Lagerring 43b an dem Einstellring 45 abstützt, lässt sich auf diese Weise auch die Axialposition dieses vorderen inneren Lagerringes 43b variieren.

Die relative Drehposition zwischen dem Einstellring 45 und dem Abtriebsteller 5 kann durch eine zwischen diese beiden Bauteile eindrehbare Sicherungsschraube 49 gesichert werden.

Die inneren Lagerringe 43 sind zweckmäßigerweise in vergleichbarer Art wie die äußeren Lagerringe 42 fixiert. Im Bereich des Außenumfanges des Abtriebstellers 5 ist eine nach radial außen hin offene, zum Teil vom Einstellring 45 und zum Teil vom Abtriebsteller 5 definierte innere Ringnut 47 ausgebildet, in deren beiden Eckbereichen sich je einer der inneren Lagerringe 43 radial und axial abstützt.

Je weiter der Einstellring 45 axial auf den Abtriebsteller 5 aufgeschraubt wird, desto stärker drückt die am vorderen inneren Lagerring 43 ausgebildete Einzellauffläche auf die Wälzelemente 35 und verspannt selbige in sowohl radialer als auch axialer Richtung mit sämtlichen weiteren Einzellaufflächen.

Das gesamte Abtriebsteil 4 wird auf diese Weise allein durch die Wälzlagereinheit 33 in radialer und in axialer Richtung abgestützt und unbeweglich fixiert. Anstatt mittels einer Schraubverbindung könnte der Einstellring 45 auch durch andere Befestigungsmittel axial verstellbar mit dem Abtriebsteller 5 verbunden sein.

Um die Wälzlagereinheit 33 vor Verschmutzung zu schützen, weist der Einstellring 45 zweckmäßigerweise eine nach radial außen ragende ringförmige Dichtlippe 48 auf, die die Drehbewegung des Abtriebstellers 5 mitmacht und dabei unter Dichtkontakt an der vorderen Stirnfläche 32 des Begrenzungs-Wandabschnittes 27 abgleitet.

Bei dem Begrenzungs-Wandabschnitt 27 handelt es sich vorzugsweise um einen einstückigen Bestandteil der Gehäusewand 8. Dies gewährleistet eine besonders präzise Herstellung und Abstützung.

Beim Ausführungsbeispiel ist die Gehäusewand 8 zur Ermöglichung der Montage der Antriebsmittel 2 im Bereich des Antriebsraumes 12 quer geteilt. Auf diese Weise setzt sich die Gehäusewand 8 aus zwei in Achsrichtung der Drehachse 3 aufeinanderfolgend angeordneten Wandelementen 52, 53 zusammen, die durch nicht weiter abgebildete Befestigungselemente, insbesondere Schrauben, miteinander verbunden sind. Die beiden Wandelemente 52, 53 begrenzen somit gemeinsam den Antriebsraum 12. Der Begrenzungs-Wandabschnitt 27 ist am vorderen (52) der beiden Wandelemente angeordnet und insbesondere einstückig mit diesem ausgebildet.

Für die Verwirklichung des Abtriebstellers 5 vermitteln die beiden Ausführungsbeispiele zwei alternative Bauformen. Bei dem in Figur 5 gezeigten Ausführungsbeispiel ist der Abtriebsteller 5 einteilig ausgebildet und auch zweckmäßigerweise einstückig mit der Abtriebswelle 14 verbunden. Diese Variante empfiehlt sich vor allem für Drehantriebsvorrichtungen kleinerer Baugrößen.

Beim Ausführungsbeispiel der Figuren 1 bis 4 liegt ein zweigeteilter Abtriebsteller 5 vor, der aus einem insbesondere einstückig mit der Abtriebswelle 14 verbundenen ringförmigen Flanschabschnitt 54 besteht, sowie aus einem diesbezüglich separaten, jedoch drehfest mit dem Flanschabschnitt 54 verbundenen Lagerabschnitt 55.

Der Lagerabschnitt 55 ist beispielsweise becherförmig ausgebildet, so dass er den Flanschabschnitt 54 von vorne her haubenartig übergreift, wie dies aus Figur 3 gut ersichtlich ist. Der Einstellring 45 ist hierbei zweckmäßigerweise an dem Lagerabschnitt 55 angebracht, so dass sich die obigen Erläuterungen in Bezug auf die Abstützung der inneren Laufflächenanordnung 37 auf den Lagerabschnitt 55 beziehen.

Der insbesondere koaxial auf den Flanschabschnitt 54 aufgesetzte Lagerabschnitt 55 kann beispielsweise mittels mehrerer Befestigungsschrauben 56 in lösbarer Weise an dem Flanschabschnitt 54 fixiert sein.

Der Einstellring 45 ist dem Vorrichtungsgehäuse 7 zweckmäßigerweise größtenteils axial vorgelagert. Nur derjenige Abschnitt des Einstellringes 45, an dem sich der vordere innere Lagerring 43b abstützt, taucht in die Lageraufnahme 25 ein, um die vollständige Aufnahme der Lagerbaugruppe 34 innerhalb der Lageraufnahme 25 zu gewährleisten.

## Patentansprüche

1. Drehantriebsvorrichtung, mit einem Vorrichtungsgehäuse (7), in dem Antriebsmittel (2) angeordnet sind, die mit einem bezüglich dem Vorrichtungsgehäuse (7) drehbar gelagerten Abtriebsteil (4) in Drehantriebsverbindung stehen, wobei das Abtriebsteil (4) einen Abtriebsteller (5) aufweist, der über zumindest einen Teil seiner axialen Länge in einer radial auβen vom Vorrichtungsgehäuse (7) umgebenen Lageraufnahme (25) angeordnet ist, wobei er radial außen von mindestens einer ringförmigen Wälzlagereinheit (33) konzentrisch umschlossen ist, die eine Lagerbaugruppe (34) bestehend aus einer Vielzahl von über den Umfang des Abtriebstellers (5) verteilten Wälzelementen (35), einer zur radialen Abstützung der Wälzelemente (35) bezüglich dem Abtriebsteller (5) dienenden ringförmigen inneren Laufflächenanordnung (37) und einer zur radialen Abstützung der Wälzelemente (35) bezüglich dem Vorrichtungsgehäuse (7) dienenden ringförmigen äußeren Laufflächenanordnung (38) aufweist, wobei die gesamte Lagerbaugruppe (34) axial innerhalb der Lageraufnahme (25) des Vorrichtungsgehäuses (7) aufgenommen ist, derart, dass die gesamte äußere Laufflächenanordnung (38) von dem die Lageraufnahme (25) radial außen begrenzenden Begrenzungs-Wandabschnitt (27) des Vorrichtungsgehäuses (7) umschlossen und abgestützt ist, **dadurch gekennzeichnet, dass** die innere Laufflächenanordnung (37) an zwei axial beabstandeten drahtförmigen inneren Lagerringen (43) ausgebildet ist, von denen sich ein dem Boden der Lageraufnahme (25) zugeordneter hinterer innerer Lagerring (43, 43a) direkt am Abtriebsteller (5) abstützt, während sich ein diesem hinteren inneren Lagerring (43, 43a) vorgelagerter vorderer innerer Lagerring (43, 43b) indirekt am Abtriebsteller (5) abstützt, indem er sich direkt an einem Einstellring (45) abstützt, der koaxial auf den Abtriebsteller (5) aufgesetzt ist.

2. Drehantriebsvorrichtung nach Anspruch 1, **dadurch gekennzeichnet, dass** die äußere Laufflächenanordnung (38) an mindestens einem oder zweckmäßigerweise an zwei axial beabstandeten drahtförmigen äußeren Lagerringen (42) ausgebildet ist, die sich an dem Begrenzungs-Wandabschnitt (27) des Vorrichtungsgehäuses (7) abstützen.

3. Drehantriebsvorrichtung nach Anspruch 2, **dadurch gekennzeichnet, dass** in der radialen Innenfläche des Begrenzungs-Wandabschnittes (27) eine zum Abtriebsteller (5) konzentrische Ringnut (44) ausgebildet ist, in der der mindestens eine äußere Lagerring (42) aufgenommen ist.

4. Drehantriebsvorrichtung nach einem der Ansprüche 1 bis 3, **dadurch gekennzeichnet, dass** der Einstellring (45) koaxial auf den Abtriebsteller (5) aufgeschraubt ist.

5. Drehantriebsvorrichtung nach einem der Ansprüche 1 bis 4, **dadurch gekennzeichnet, dass** der Einstellring (45) zur Einstellung der internen Vorspannung der Lagerbaugruppe (34) axial verstellbar auf den Abriebsteller (5) aufgesetzt ist.

6. Drehantriebsvorrichtung nach einem der Ansprüche 1 bis 5, **dadurch gekennzeichnet, dass** der Einstellring (45) eine nach radial außen ragende ringförmige Dichtlippe (48) trägt, die mit Dichtkontakt an der Stirnfläche (32) des Begrenzungs-Wandababschnittes (27) anliegt.

7. Drehantriebsvorrichtung nach einem der Ansprüche 1 bis 6, **dadurch gekennzeichnet, dass** die Lagerbaugruppe (34) einen die Wälzelemente (35) relativ zueinander fixierenden ringförmigen Lagerkäfig (36) aufweist, insbesondere in Form eines vielfach gelochten, ringförmig gebogenen Bandelementes.

8. Drehantriebsvorrichtung nach einem der Ansprüche 1 bis 7, **dadurch gekennzeichnet, dass** das Vorrichtungsgehäuse (7) eine Gehäusewand (8) aufweist, die mindestens einen die Antriebsmittel (2) zumindest teilweise aufnehmenden Antriebsraum (12) begrenzt, wobei der Begrenzungs-Wandabschnitt (27) zweckmäßigerweise ein einstückiger Bestandteil der Gehäusewand (8) des Vorrichtungsgehäuses (7) ist.

9. Drehantriebsvorrichtung nach Anspruch 8, **dadurch gekennzeichnet, dass** die Gehäusewand (8) wenigstens zwei in Achsrichtung der Drehachse (3) des Abtriebsteils (4) aufeinanderfolgend angeordnete Wandelemente (52, 53) aufweist, die den mindestens einen Antriebsraum (12) begrenzen, wobei der Begrenzungs-Wandabschnitt (27) zweckmäßigerweise ein einstückiger Bestandteil des einen Wandelementes (52) ist.

10. Drehantriebsvorrichtung nach Anspruch 8 oder 9, **dadurch gekennzeichnet, dass** die Antriebsmittel (2) mindestens einen in dem mindestens einen Antriebsraum (12) angeordneten, durch gesteuerte Fluidbeaufschlagung zu einer hin und her gehenden Schwenkbewegung antreibbaren Schwenkkolben (22) aufweisen, der mit dem Abtriebsteil (4) in Drehantriebsverbindung steht.

11. Drehantriebsvorrichtung nach einem der Ansprüche 1 bis 10, **dadurch gekennzeichnet, dass** das Abtriebsteil (4) eine den Abtriebsteller (5) tragende Abtriebswelle (14) aufweist, die im Innern des Vorrichtungsgehäuses (7) mit den Antriebsmitteln (2) in Drehantriebsverbindung steht.

12. Drehantriebsvorrichtung nach Anspruch 11, **dadurch gekennzeichnet, dass** der Abtriebsteller (5) durch die Wälzlagereinheit (33) radial und axial abgestützt ist, wobei die Abtriebswelle (14) ihrerseits lediglich in radialer Richtung bezüglich dem Ventilgehäuse (7) abgestützt ist, und zwar in einem zu der Wälzlagereinheit (33) axial beabstandeten Bereich.

13. Drehantriebsvorrichtung nach Anspruch 11 oder 12, **dadurch gekennzeichnet, dass** der Abtriebsteller (5) einteilig ausgebildet und insbesondere einstückig mit der Abtriebswelle (14) verbunden ist.

14. Drehantriebsvorrichtung nach Anspruch 11 oder 12, **dadurch gekennzeichnet, dass** der Abtriebsteller (5) zweiteilig ausgebildet ist, bestehend aus einem insbesondere einstückig mit der Abtriebswelle (14) ausgebildeten ringförmigen Flanschabschnitt (54) und einem zweckmäßigerweise durch eine Schraubverbindung drehfest mit dem Flanschabschnitt (54) verbundenen Lagerabschnitt (55), der koaxial auf den Flanschabschnitt (54) aufgesetzt ist und an dem sich die innere Laufflächenanordnung (37) der Lagerbaugruppe (34) abstützt, wobei der Lagerabschnitt (55) den Flanschabschnitt (54) zweckmäßigerweise haubenartig übergreift.

15. Drehantriebsvorrichtung nach einem der Ansprüche 1 bis 14, **dadurch gekennzeichnet, dass** die Antriebsmittel (2) zur durch Fluidkraft hervorgerufenen Betätigung ausgebildet sind.

## Claims

1. Rotary actuator device, comprising a device housing (7), in which drive means (2) connected for rotary actuation to an output part (4) rotatably mounted relative to the device housing (7) are arranged, wherein the output part (4) comprises an output disc (5) located along at least a part of its axial length in a bearing receptacle (25) radially surrounded on the outside by the device housing (7), wherein the output disc (5) is on the outside enclosed radially and concentrically by at least one annular roller bearing unit (33) comprising a bearing assembly (34) consisting of a plurality of rolling elements (35) distributed along the circumference of the output disc (5), an annular inner bearing race arrangement (37) for radially supporting the rolling elements (35) relative to the output disc (5) and an annular outer bearing race arrangement (38) for radially supporting the rolling elements (35) relative to the device housing (7), wherein the entire bearing assembly (34) is axially accommodated within the bearing receptacle (25) of the device housing (7) in such a way that the entire outer bearing race arrangement (38) is enclosed and supported by the boundary wall section (27) of the device housing (7), which radially bounds the bearing receptacle (25) on the outside, **characterised in that** the inner bearing race arrangement (37) is formed on two axially spaced wire-shaped inner bearing rings (43), of which a rear inner bearing ring (43, 43a) assigned to the base of the bearing receptacle (25) is directly supported on the output disc (5), while a front inner bearing ring (43, 43b) placed in front of this rear inner bearing ring (43, 43a) is indirectly supported on the output disc (5) by being directly supported on an adjusting ring (45), which is coaxially positioned on the output disc (5).

2. Rotary actuator device according to claim 1, **characterised in that** the outer bearing race arrangement (38) is formed on at least one and expediently on two axially spaced wire-shaped outer bearing rings (42) supported on the boundary wall section (27) of the device housing (7).

3. Rotary actuator device according to claim 2, **characterised in that** an annular groove (44), which is concentric with the output disc (5) and in which the at least one outer bearing ring (42) is accommodated, is formed in the radial inner surface of the boundary wall section (27).

4. Rotary actuator device according to any of claims 1 to 3, **characterised in that** the adjusting ring (45) is coaxially screwed onto the output disc (5).

5. Rotary actuator device according to any of claims 1 to 4, **characterised in that** the adjusting ring (45) is fitted to the output disc (5) in an axially adjustable manner for adjusting the internal preload of the bearing assembly (34).

6. Rotary actuator device according to any of claims 1 to 5, **characterised in that** the adjusting ring (45) supports a radially outward-projecting annular sealing lip (48), which bears against the end face (32) of the boundary wall section (27) with sealing contact.

7. Rotary actuator device according to any of claims 1 to 6, **characterised in that** the bearing assembly (34) comprises an annular bearing cage (36), which locates the rolling elements (35) relative to one another and in particular has the form of a multiply perforated strip element bent to a ring shape.

8. Rotary actuator device according to any of claims 1 to 7, **characterised in that** the device housing (7) has a housing wall (8), which bounds at least one drive chamber (12) at least partially accommodating the drive means (2), the boundary wall section (27) being expediently an integral part of the housing wall (8) of the device housing (7).

9. Rotary actuator device according to claim 8, **characterised in that** the housing wall (8) comprises at least two wall elements (52, 53), which are arranged consecutively in the axial direction of the axis of rotation (3) of the output part (4) and which bound the at least one drive chamber (12), the boundary wall section (27) being expediently an integral part of the one wall element (52).

10. Rotary actuator device according to claim 8 or 9, **characterised in that** the drive means (2) comprise at least one swivel piston (22), which is located in the at least one drive chamber (12) and can be driven to perform a reciprocating swivel movement by the controlled application of fluid and which is connected to the output part (4) for rotary drive.

11. Rotary actuator device according to any of claims 1 to 10, **characterised in that** the output part (4) comprises an output shaft (14), which supports the output disc (5) and which is connected to the drive means (2) in the interior of the device housing (7) for rotary drive.

12. Rotary actuator device according to claim 11, **characterised in that** the output disc (5) is radially and axially supported by the roller bearing unit (33), the output shaft (14) being in turn supported relative to the valve housing (7) in the axial direction only, namely in a region located at an axial distance from the roller bearing unit (33).

13. Rotary actuator device according to claim 11 or 12, **characterised in that** the output disc (5) is designed as a single part and in particular integrated with the output shaft (14).

14. Rotary actuator device according to claim 11 or 12, **characterised in that** the output disc (5) is designed in two parts, comprising an annular flange section (54), which is in particular integrated with the output shaft (14), and a bearing section (55), which is expediently non-rotatably joined to the flange section (54) by a threaded connection, is coaxially mounted on the flange section (54) and on which the inner bearing race arrangement (37) of the bearing assembly (34) is supported, the bearing section (55) expediently overlapping the flange section (54) in the manner of a hood.

15. Rotary actuator device according to any of claims 1 to 14, **characterised in that** the drive means (2) are designed for actuation by fluid power.

## Revendications

1. Dispositif d'entraînement rotatif avec un boîtier de dispositif (7), dans lequel des moyens d'entraînement (2) sont agencés, lesquels sont en liaison d'entraînement rotatif avec une partie de sortie (4) logée de manière rotative par rapport au boîtier de dispositif (7), la partie de sortie (4) présentant un plateau de sortie (5) qui est agencé sur au moins une partie de sa longueur axiale dans un logement de palier (25) entouré radialement à l'extérieur par le dispositif de boîtier (7), celui-ci étant entouré concentriquement radialement à l'extérieur par au moins une unité de palier de roulement (33) annulaire, qui présente un bloc de palier (34) se composant d'une pluralité d'éléments de roulement (35) répartis sur la périphérie du plateau de sortie (5), un agencement de surface de roulement (37) intérieur annulaire servant à l'appui radial des éléments de roulement (35) par rapport au plateau de sortie (5) et un agencement de surface de roulement (38) extérieur annulaire servant à l'appui radial des éléments de roulement (35) par rapport au boîtier de dispositif (7), le bloc de palier entier (34) étant reçu axialement dans le logement de palier (25) du boîtier de dispositif (7) de telle manière que l'agencement de surface de roulement (38) extérieur entier soit entouré et en appui par la section de paroi de délimitation (27) délimitant à l'extérieur radialement le logement de palier (25) du boîtier de dispositif (7), **caractérisé en ce que** l'agencement de surface de roulement (37) intérieur est réalisé sur deux anneaux de palier (43) intérieurs en forme de fil espacés axialement, dont un anneau de palier (43, 43a) intérieur arrière associé au fond du logement de palier (25) s'appuie directement contre le plateau de sortie (5), alors qu'un anneau de palier (43, 43b) intérieur avant logé en amont de cet anneau de palier intérieur arrière (43, 43a) s'appuie indirectement contre le plateau de sortie (5) **en ce qu'**il s'appuie directement contre un anneau de réglage (45) qui est placé coaxialement sur le plateau de sortie (5).

2. Dispositif d'entraînement rotatif selon la revendication 1, **caractérisé en ce que** l'agencement de surface de roulement extérieur (38) est réalisé sur au moins un ou de manière appropriée sur deux anneaux de palier (42) extérieurs en forme de fil espacés axialement qui s'appuient contre la section de paroi de délimitation (27) du boîtier de dispositif (7).

3. Dispositif d'entraînement rotatif selon la revendication 2, **caractérisé en ce qu'**une rainure annulaire (44) concentrique au plateau de sortie (5) est réalisée dans la surface intérieure radiale de la section de paroi de délimitation (27), dans laquelle rainure l'au moins un anneau de palier extérieur (42) est reçu.

4. Dispositif d'entraînement rotatif selon l'une quelconque des revendications 1 à 3, **caractérisé en ce que** l'anneau de réglage (45) est vissé coaxialement sur le plateau de sortie (5).

5. Dispositif d'entraînement rotatif selon l'une quelconque des revendications 1 à 4, **caractérisé en ce que** l'anneau de réglage (45) est placé de manière réglable axialement pour le réglage de la précontrainte interne du bloc de palier (34) sur le plateau de sortie (5).

6. Dispositif d'entraînement rotatif selon l'une quelconque des revendications 1 à 5, **caractérisé en ce que** l'anneau de réglage (45) porte une lèvre étanche (48) annulaire pénétrant radialement vers l'extérieur qui repose avec contact étanche contre la surface avant (32) de la section de paroi de délimitation (27).

7. Dispositif d'entraînement rotatif selon l'une quelconque des revendications 1 à 6, **caractérisé en ce que** le bloc de palier (34) présente une cage de palier (36) annulaire fixant les éléments de roulement (35) relativement les uns par rapport aux autres, en particulier sous la forme d'un élément de bande plié en anneau, percé de manière multiple.

8. Dispositif d'entraînement rotatif selon l'une quelconque des revendications 1 à 7, **caractérisé en ce que** le boîtier de dispositif (7) présente une paroi de boîtier (8) qui délimite au moins un espace d'entraînement (12) recevant au moins en partie les moyens d'entraînement (2), la section de paroi de délimitation (27) étant de manière appropriée un élément d'un seul tenant de la paroi de boîtier (8) du boîtier de dispositif (7).

9. Dispositif d'entraînement rotatif selon la revendication 8, **caractérisé en ce que** la paroi de boîtier (8) présente au moins deux éléments de paroi (52, 53) agencés de manière à se suivre dans le sens axial de l'axe de rotation (3) de la partie de sortie (4), qui délimitent l'au moins un espace d'entraînement (12), la section de paroi de délimitation (27) étant de manière appropriée un élément d'un seul tenant d'un élément de paroi (52).

10. Dispositif d'entraînement rotatif selon la revendication 8 ou 9, **caractérisé en ce que** les moyens d'entraînement (2) présentent au moins un piston pivotant (22) agencé dans l'au moins un espace d'entraînement (12), eritraînable par une alimentation fluidique commandée vers un mouvement pivotant allant alternativement, lequel piston est en liaison d'entraînement rotatif avec la partie de sortie (4).

11. Dispositif d'entraînement rotatif selon l'une quelconque des revendications 1 à 10, **caractérisé en ce que** la partie de sortie (4) présente un arbre de sortie (14) portant le plateau de sortie (5), lequel arbre est en liaison d'entraînement rotatif à l'intérieur du boîtier de dispositif (7) avec les moyens d'entraînement (2).

12. Dispositif d'entraînement rotatif selon la revendication 11, **caractérisé en ce que** le plateau de sortie (5) est en appui radialement et axialement par l'unité de palier de roulement (33), l'arbre de sortie (14) d'une part étant en appui juste dans le sens radial par rapport au boîtier de soupape (7) et ce dans une zone espacée axialement de l'unité de palier de roulement (33).

13. Dispositif d'entraînement rotatif selon la revendication 11 ou 12, **caractérisé en ce que** le plateau de sortie (5) est réalisé d'un seul tenant et est relié en particulier d'un seul tenant avec l'arbre de sortie (14).

14. Dispositif d'entraînement rotatif selon la revendication 11 ou 12, **caractérisé en ce que** le plateau de sortie (5) est réalisé en deux parties se composant d'une section de bride (54) annulaire réalisée d'un seul tenant en particulier avec l'arbre de sortie (14) et d'une section de palier (55) reliée de manière appropriée par une liaison vissée de manière solidaire en rotation avec la section de bride (54), laquelle section de palier est placée coaxialement sur la section de bride (54) et sur laquelle s'appuie l'agencement de surface de roulement (37) intérieur du bloc de palier (34), la section de palier (55) recouvrant de manière appropriée comme un capot la section de bride (54).

15. Dispositif d'entraînement rotatif selon l'une quelconque des revendications 1 à 14, **caractérisé en ce que** les moyens d'entraînement (2) sont réalisés pour l'actionnement suscité par la force fluidique.
